# EUROPÄISCHE PATENTSCHRIFT

(11) **EP 0 775 536 B1**
(45) Veröffentlichungstag und Bekanntmachung des Hinweises auf die Patenterteilung: **09.02.2005**
(21) Anmeldenummer: 96402515.9
(22) Anmeldetag: 22.11.1996
(51) Int. Cl.: B21B 37/00

(54) **Einrichtung zum Betrieb einer mehrgerüstigen Walzstrasse**
Device for the operation of a multiple stand rolling mill
Dispositif pour l'opération d'un laminoir à plusieurs cages

(30) Priorität: 25.11.1995 DE 19545262
(43) Veröffentlichungstag der Anmeldung: 28.05.1997
(73) Patentinhaber: ALSTOM Power Conversion GmbH, 12277 Berlin (DE)
(72) Erfinder: Rey Mas, Luis, 14055 Berlin (DE)
(74) Vertreter: Dreiss, Fuhlendorf, Steimle & Becker

(56) Entgegenhaltungen:
- WO-A-93/00181
- DE-A- 3 430 971
- BERGER U: "ANTRIEBS- UND REGELTECHNIK AN KALTWALZANLAGEN" STAHL UND EISEN, VERLAG STAHLEISEN GMBH. DUSSELDORF, DE, Bd. 113, Nr. 8, 16. August 1993 (1993-08-16), Seiten 83-85, XP000397521 ISSN: 0340-4803
- RICHTER B ET AL: "STICHPLANBERECHNUNG UND OPTIMIERUNG FUR KALTBANDWALZWERKE CALCULATION AND IMPROVEMENT OF THE ROLLING SCHEDULE OF COLD STRIP MILLS" STAHL UND EISEN, VERLAG STAHLEISEN GMBH. DUSSELDORF, DE, Bd. 115, Nr. 2, 16. Februar 1995 (1995-02-16), Seiten 53-59,135, XP000496376 ISSN: 0340-4803
- DOBRUCKI, GREGORCZYK : "Mathematishes modell des walzgerüsts und des walzprozesses" NEUE HÜTTE, Nr. 09, September 1989 (1989-09), Seiten 332-336, XP002213372

## Beschreibung

Die Erfindung bezieht sich auf eine Einrichtung zum Betrieb einer mehrgerüstigen Walzstraße nach dem Oberbegriff des Anspruchs 1. Die Einrichtung kann dabei sowohl in einer Kaltwalzstraße als auch in anderen Walzwerken, z.B. in einem Warmwalzwerk eingesetzt werden.

Die Inbetriebnahme- und Optimierungsphase, aber auch der Betrieb nach einer Modernisierung bei einem Wiederanwalzen einer mehrgerüstigen Walzstraße bereitet Schwierigkeiten. Zum einen stellen die einzelnen Gerüste Stellglieder mit eigener walztechnologischer Intelligenz, d.h. eigenständiger Regelung (bei lediglich übergeordneter Sollwertgebung) dar, die sich auch in getrennter Zuordnung von Regelungs- und Steuer-Hardware zu den einzelnen Gerüsten dokumentiert, so dass das Zusammenspiel der einzelnen Gerüste und deren Bedienungspersonal bis zum Erreichen eines optimalen Walzvorgangs ein gehöriges Maß an Zeit und Aufwand erfordert. Zum anderen gefährdet die Testphase infolge von noch nicht festgelegten Betriebsparametern die Anlage.

Es ist deshalb sinnvoll, Regelungsvorgänge vorab an Modellen zu testen.

Dazu sind mechanische Teilmodelle entwickelt worden. Mechanische Modelle sind sehr kostenintensiv und können auch nicht ohne weiteres zu einer die gesamte Walzstraße umfassenden Modellanlage zusammgeschaltet werden. Das Vervielfachen von Hardwaremodellen, z.B. für eine 5- oder 6-gerüstige Tandemstraße ist auch sehr teuer. Daher werden zur Zeit alle technologischen Regelungen dezentral gebaut (also in mehreren verschiedenen Elektronikschränken) und von mehreren Personen getestet und in Betrieb genommen. Dies verlangt eine sehr straffe Koordination der Tätigkeit der beteiligten Personen.

Darüber hinaus sind zumeist die Ersteller der mechanischen Modelle und die Anwender nicht die gleiche Person. Sie gehören in der Regel auch zu verschiedenen Firmen. Es ist aber sehr wichtig, dass der Regelungsspezialist seinen eigenen Simulator (Stellglied) mathematisch und physikalisch kennt, damit er seine Regelungen optimal einstellt. Dies ist zur Zeit oft nicht gewährleistet.

Soweit Softwaremodelle (in mathematischer Beschreibung von Einzelelementen einer Walzstraße) bisher angewendet wurden, sind sie für den Walzwerkspraktiker in schwer zu verstehenden Programmiersprachen (z.B. Assembler o.ä.) erstellt worden. Diese Modellprogramme laufen außerdem meistens auf speziellen Rechnern und sind daher nicht kompatibel mit den üblichen Anwendungsprozessoren.

Aus Berger, U.: Antriebs- und Regeltechnik an Kaltwalzanlagen, Stahl und Eisen, Verlag Stahleisen GmbH, Düsseldorf, Bd. 113, Nr. 8, 16. August 1993, Seiten 83 bis 85 ist es bekannt, ein dynamisches Simulations-Modell für das Gesamtwalzwerk vorzusehen.

Der Erfindung liegt die Aufgabe zugrunde, eine Einrichtung zum Betrieb einer mehrgerüstigen Walzstraße anzugeben, mit der der Aufwand und die Zeit für die Einzelfunktionstests und für die Inbetriebnahme einschließlich der Optimierungsphase sowie für ein erneutes Anwalzen, z.B. nach Modernisierungen an der Walzstraße, deutlich verringert wird und gleichzeitig eine gefahrlose Schulung des Betreiberpersonals während des Betriebes sowie eine leichte und sichere Funktionserweiterung ohne Beschädigung von Elementen der Walzstraße möglich ist.

Diese Aufgabe wird gemäß der Erfindung durch die im Anspruch 1 gekennzeichneten Merkmale gelöst.

Damit ist vorteilhafterweise eine kompakte Bauweise von sonst umfangreichen Anlagenteilen möglich. So kann sich der Aufwand um ca. 30 % reduzieren. Die Personalkosten in der Softwareerstellung und Implementierung sowie die Hardwarekosten werden ebenfalls um etwa die Hälfte verringert. Infolge des Einsatzes des einfachen, als physikalische Nachbildung der walzwerkstechnologischen Zusammenhänge konzipierten Simulations-Modells in Verbindung mit der zentralen Regelungsvorrichtung können alle Funktionen im geschlossenen Regelkreis mit allen Stellgliedern und durch Simulation der Mechanik auf dynamisches Verhalten mit wenig Personal, d.h. in der Regel von einem einzigen Spezialisten, projektiert und optimiert werden. Gleichzeitig wird eine schnelle und sichere Projektierung und Inbetriebnahme der Walzstraße durch ständige begleitende Tests mit dem Simulations-Modell erreicht. Es ergibt sich somit eine leichte und effektive Schulung des Personals sowohl herstellerals auch betreiberseitig. Eine sichere Funktionserweiterung der Walzstraße ist durch eine Primärprüfung anhand des Simulations-Modells jederzeit durchführbar. Eine Optimierung der Visualisierung für den Anlagenbediener (Walzer) durch wiederholte Walzsimulation während der Testphase kann erreicht werden. Vorab-Vorführungen der Walzstraße in weitgehend simuliertem Betrieb sind jederzeit möglich. Die zentrale Regelungsvorrichtung ist gleichzeitig die Zentrale für alle relevanten technologischen Meßgrößen. Damit lassen sich wichtige Meßwerte und Zustände in Echtzeit erfassen und auswerten. Diese Erfassung (über einen PC) ist um ein Vielfaches kostengünstiger und zeitechter als mittels der bisher verwendeten Systeme. Beim Wiederanwalzen einer modernisierten Walzstraße wird die Walzmannschaft an dem Simulations-Modell geschult, so daß in der Lernphase, trotz möglicher Fehlbedienung, keine mechanischen Schäden verursacht werden. Dadurch ist die Lernphase beim Betreiberpersonal sehr kurz und effektiv. Walzmotoren, Walzspaltsysteme und Arbeitswalzenbiegungen sind als Stellglieder ohne eigene technologische Intelligenz ausgebildet. Damit wird von einer Stelle, nämlich nur von der zentralen Regelungsvorrichtung, die gesamte Walztechnologie geregelt und beeinflußt.

Vorteilhafte Ausgestaltungen der Einrichtung nach der Erfindung sind in den Ansprüchen 2 bis 12 angegeben.

Die Erfindung soll im folgenden anhand von in der Zeichnung dargestellten Ausführungsbeispielen erläutert werden. Es zeigen:
- Fig. 1: eine Anordnung von Geräten für eine Simulation mit dem Simulations-Modell und der zentralen walztechnologischen Regelungsvorrichtung,
- Fig. 2: das Prinzipschaltbild einer Anbindung des Simulations-Modells an die walztechnologischen Regelungen,
- Fig. 3: das Prinzipschaltbild eines Grundmodells zur Antriebsregelung innerhalb des Simulations-Modells und
- Fig. 4: das Prinzipschaltbild für ein Bandverlaufmodell innerhalb des Simulations-Modells.

In Fig. 1 ist eine zentrale Regelungsvorrichtung 1 für eine mehrgerüstige Walzstraße (z.B. eine 4-gerüstige Tandemstraße) in prinzipieller Andeutung von Elektronik-Regelungsmagazinen dargestellt. In einer solchen zentralen Regelungsvorrichtung 1 sind folgende Regelungen und Funktionen zusammengefaßt:
- Alle Dickenregelfunktionen für die einzelnen Gerüste mit einzelnen Dickenvorsteuerungen und Monitorregelungen.
- Walzkraftabhängige Walzgutzugsollwertadaption.
- Automatische Setupadaption (Setupoptimierung).
- Automatische Speicherung von verwendeten Sollwerten für einen Stichplanspeicher und walzgutlängenabhängige Erfassung von Meßwerten für einen Prozeßrechner.
- Walzkraftabhängige Biege-Sollwertvorgabe für Arbeitswalzenbiegung.
- Fließend umschaltbare Walzgutzugregelungen über Walzspalt und über Walzgeschwindigkeit.
- Walzgutverfolgung für die Ein- und Ausfädelphase des Walzguts.
- Einfädel- und Ausfädeltechnologie mit automatischer Walzgutzugaufbau- und Walzgutzugabbauregelung; automatische Walzkraftentlastung.
- Halbautomatische Lastverteilung in den Gerüsten mit automatischer Anpassung der entsprechenden Dickensollwerte.
- Erfassung und Aufbereitung von Meßwerten für eine graphische Auswertung.
- Serieller Datenaustausch mit Dickenmeßgeräten.
- Bildung von Zusatzwerten für die Stellglieder einer Anstellungsregelung, einer Geschwindigkeitsregelung der Walzmotoren und einer Arbeitswalzenbiegung.

Ferner wird in der zentralen Regelungsvorrichtung 1 eine Erfassung und eine vorbereitende Visualisierung aller walztechnologischen Meßwerte und Walzzustände mit einem nach walztechnologischen Bedürfnissen aufgebauten Visualisierungsbild vorbereitet und über eine Übertragungsleitung 11 von einem Karten-PC 13 an einen Anzeigemonitor 12 übertragen.

Ferner ist bei der zentralen Regelungsvorrichtung 1 über eine weitere Verbindungsleitung 8 ein serieller Datenaustausch mit einem Walzprogrammrechner 3 (z.B. einen Stichplanspeicher oder ein mathematisches Walzmodell) vorgesehen.

Zusätzlich erfolgt von der zentralen Regelungsvorrichtung 1 eine serielle oder parallele Kommunikation mit einem Simulations-Modell 2 über Link-Leitungen 7.

Außerdem läuft von der zentralen Regelungsvorrichtung 1 eine Verbindungsleitung 10 zu einem einen Bildschirm 6 und einen (nicht näher dargestellten) Drucker aufweisenden PC 5 zur Auswertung bzw. Aufzeichnung von Prozeßvariablen und -signalen.

Schließlich ist die zentrale Regelungsvorrichtung 1 über eine Verbindungsleitung 9 mit einem zentralen Test-Steuer-Pult 4 verbunden.

Das Simulations-Modell 2 umfaßt als Nachbildungen mehrere oder sämtliche folgende Glieder, die walztechnologisch entsprechend der Reihenfolge der Gerüste innerhalb der Walzstraße miteinander verbunden sind und an die zentrale Regelungsvorrichtung 1 ihre Istwerte in Realzeitverhalten abgeben:
- Stromrichtergespeiste Walzmotoren mit ihrer Drehzahlregelung und ihrem Stromreglerverhalten sowie mit zusätzlicher Verformung- und Bandzugbelastung unter Berücksichtigung gegenseitiger Lastbeeinflussung über das Walzgut.
- Walzkraftmodelle der Gerüste mit Einflüssen von Walzspalt, Walzgeschwindigkeit, Rück- und Vorzug und Vorverformung.
- Positionsregelungen der Anstellung und der Walzspaltregelung der Gerüste.
- Zugistwertbestimmung des Walzguts mit einer Materialflußverrechnung und Geschwindigkeitseinfluß.
- Walzgutlaufzeitnachbildung und -auswirkung auf Motorbelastung, Walzspalt und Zugistwerte des Walzguts.
- Leitsollwertgeber mit einer Funktion "konstante Walzgutanfangs- und Walzgutendgeschwindigkeit".
- Arbeitswalzenbiegung.
- Handkorrekturen auf die Walzgeschwindigkeit.

Die jeweilige Anzahl der vorgenannten Glieder ist dabei durch die entsprechenden Elemente der zu betreibenden Walzstraße vorgegeben.

Die lauffähigen Simulatorprogramme der einzelnen Glieder des Simulations-Modells liefern folgende Meßwerte: Bandzüge, Walzkräfte, Walzgeschwindigkeiten, Leitsollwert, Biegeistwerte, Dickenabweichungen, Motorströme (im die Motoren speisenden Stromrichter) und Ventilströme der hydraulischen Anstellungsregelung.

Damit die Modelle dem Simulations-Modell 2 die obengenannten Signale liefern können, brauchen sie u.a. folgende Werte und Signale: Banddicke vor dem ersten Walzgerüst, Walzspaltposition der einzelnen Gerüste (Setup-Wert). Positionzusatzwerte für die Seiten A und B der Walzen, Geschwindigkeitszusatzwerte für die einzelnen Gerüste, Biegesollwerte für die Walzen der einzelnen Gerüste, Walzgutverfolgungssignale für die Position des Walzguts beim Eintritt in den bzw. beim Austritt aus dem jeweiligen Walzspalt sowie ein Signal, daß der Leitsollwert größer als Null ist (LSW > 0), nämlich, daß die Anlage in Betrieb ist. Alle diese Signale und Daten werden über die Linkverbindungen 7 zwischen dem Simulations-Modell 2 und der zentralen Regeleinrichtung 1 ausgetauscht.

Fig. 2 zeigt die prinzipielle Anbindung einer im Simulations-Modell 2 nachgebildeten Walzstraße, hier am Beispiel einer Tandemstraße mit vier Gerüsten G1 bis G4, an die zentrale Regelungsvorrichtung 1 und die Verbindungen zum Karten-PC 13 mit dem Anzeigemonitor 12.

Das Simulations-Modell 2 umfaßt Walzspalt-Modelle für die Gerüste G1 bis hier z.B. G4. Diese Modelle geben entsprechende Istwerte XFW1 bis XFW4 der Walzkraft an die zentrale Regelungsvorrichtung 1 ab und dort speziell an eine Materialflußverfolgung MFV, an Walzkraftregelungen FW-Reg für die Gerüste G1 bis G4, an Sollwertgeber W-Bieg für die Walzenbiegungen der Gerüste G1 bis G4 und an die Dickenregelungen DR1 und DR4 für die Gerüste G1 und G4. Zu diesem Zweck erhalten die Walzspalt-Modelle entsprechende Istwerte XWSP1 bis XWSP4 von Modellen einer Anstellungsregelung. Die Walzspalt-Modelle für die Gerüste G1 bis G4 liefern außerdem Walzspaltistwerte XS1 bis XS4 an Modelle für Bandzugistwerte XFZ1/2 und XFZ3/4 zwischen den Gerüsten G1 und G2 bzw. G3 und G4. Diese Bandzugistwerte XFZ1/2 und XFZ3/4 gehen in die zentrale Regelungsvorrichtung 1 und zwar an die Materialflußverfolgung MFV und an die Bandzugregelungen FZ-Reg für die Bandzüge zwischen den Gerüsten G1 und G2, G2 und G3 sowie G3 und G4.

Das Simulations-Modell 2 umfaßt ferner Modelle der Walzmotoren für die Walzen in den Gerüsten G1 bis G4. Diese Modelle für die Walzmotoren erhalten von einem Modell LSW den übergeordneten Leitsollwert XLSW. Außerdem werden ihnen von den Bandzugregelungen FZ-Reg Stellbefehle Delta V1 bis Delta V4 für Drehzahlabweichungen der Walzmotoren sowie die Bandzugistwerte XFZ1/2 und XFZ3/4 von den Modellen für die Bandzugistwerte für die Bandzüge zwischen den Gerüsten G1 und G2 bzw. G3 und G4 zugeführt. Die Modelle für die Walzmotoren liefern entsprechende Drehzahlistwerte XV1 bis XV4 der Walzmotoren der Gerüste G1 bis G4 an die Modelle für die Bandzugistwerte und an die Materialflußverfolgung MFV sowie Drehzahlistwerte XV1 und XV4 der Motoren der Gerüste G1 und G4 an ein Modell von Dickenabweichungen am Gerüst G1 und am Gerüst G4.

Das Modell der Dickenabweichungen am Gerüst G1 und am Gerüst G4 gibt die aus den Istwerten der Motordrehzahlen XV1 und XV4 ermittelten Dickenabweichungen Delta H1 und Delta H4 an die Dickenregelungen DR1 und DR4 innerhalb der zentralen Regelungsvorrichtung 1.

In der zentralen Regelungsvorrichtung 1 beeinflussen die Dickenregelungen DR1 und DR4 mit Signalen Delta WS1 und Delta WS4 entsprechend der Abweichung des Walzspalts an den Gerüsten G1 und G4 und die Bandzugregelungen FZ-Reg eine SW (Sollwert)-Anstellung für die Walzspalte der einzelnen Gerüste G1 bis G4, die Walzspalt-Zusatzsollwerte Delta WS1 bis Delta WS4 entsprechend den Abweichungen der Walzspalte an den Gerüsten G1 bis G4 an die Modelle der Walzmotoren abgibt.

Die Materialflußverfolgung MFV steuert innerhalb der zentralen Regelungsvorrichtung 1 die Bandzugregelungen FZ-Reg, die SW (Sollwert-)Anstellung für die Walzspalte, die Dickenregelungen DR1 und DR4 für die Gerüste G1 und G4, die Walzkraftregelung FW-Reg sowie die Sollwertgeber W-Bieg, die Walzen-Biegesollwerte WBieg1 bis WBieg4 für die Gerüste G1 bis G4 an Modelle für die Biegeregelung innerhalb des Simulations-Modells 2 liefern. Daraus ermitteln diese Modelle für die Biegeregelung die Istwerte XBieg1 bis XBieg4 der Walzenbiegungen an den einzelnen Gerüsten G1 bis G4.

Sowohl die Walzspaltmodelle, die Bandzugistwertmodelle, das Leitsollwertmodell, die Modelle für die Dickenabweichungen an den Gerüsten G1 und G4 als auch die Modelle der Biegeregelung geben - wie in Fig. 2 gezeigt - die durch sie ermittelten Simulationsgrößen an den Karten-PC 13, durch den diese auf dem Anzeigemonitor 12 visualisierbar sind. Gleiches geschieht mit den Ausgangsgrößen der einzelnen Glieder der zentralen Regelungseinrichtung 1, nämlich der Materialflußverfolgung MFV, den Bandzugregelungen FZ-Reg, den mit SW-Anstellung bezeichneten Sollwertgebern für die Walzspaltanstellungen, die Dickenregelungen an den Gerüsten G1 und G4, den Sollwertgebern W-Bieg für die Walzenbiegungen und den Walzkraftregelungen FW-Reg (die die Walzkraftsollwerte WFW1 bis WFW4 für die einzelnen Gerüste G1 bis G4 abgeben).

Von dem physikalischen Simulations-Modell, bei dem eher die tendentielle Richtigkeit der erzeugten Signale und die dynamischen Zusammenhänge und nicht so sehr die metallurgisch exakte Berechnung im Vordergrund stehen, können einzelne Glieder ausgeblendet werden, um bestimmte Sonderfälle zu simulieren. Anstelle der ausgeblendeten Glieder des Simulations-Modells 2 ist es möglich, entsprechende in der Walzstraße erfaßte Istwerte, nämlich reale Meßgrößen zu verwenden. So kann damit z.B. in einer Schulungsphase für das Betreiberpersonal der Walzstraße ein allmählicher Übergang vom simulierten zum tatsächlichen Betrieb erreicht werden.

In Fig. 3 ist der prinzipielle Aufbau einer Modell-Nachbildung eines über einen Stromrichter gespeisten Walzmotors mit seiner Antriebsregelung (Drehzahlregelung mit unterlagerter Ankerstromregelung) innerhalb des Simulations-Modells 2 gezeigt. Der Walzmotor verhält sich wie ein Integrator. In Fig. 3 stellt deshalb ein Integrator 23 den nachzubildenden Walzmotor dar. Die Ausgangsvariable des Integrators 23 ist der Drehzahl des Walzmotors oder auch der Walzgutgeschwindigkeit proportional. Die positive Eingangsvariable des Integrators 23 entspricht dem Ankerstrom (elektrische Arbeit), der von dem Stromrichter an den Walzmotor geliefert wird. Das negative Eingangssignal des Integrators 23 entspricht der mechanischen Arbeit, die der Walzmotor verrichten muß, um die Geschwindigkeit halten zu können. Wenn beide Eingangssignale am Integrator 23 gleich groß sind, entspricht dieses dem Zustand "Summe aller Drehmomente gleich Null", und der Motor dreht mit konstanter Geschwindigkeit weiter. Wenn beide Eingangssignale nicht gleich groß sind, bedeutet das, daß ein resultierendes Drehmoment vorhanden ist, das heißt der Walzmotor wird beschleunigt oder verzögert. Die Hochlaufzeit des Integrators 23 entspricht der Hochlaufzeit des Walzmotors.

Das in Fig. 3 gezeigte VZ1-Glied 22 bildet das Verhalten einer Stromrichterbrücke mit einem den Ankerstrom regelnden Stromregler nach. Mit K ist dabei die einstellbare Stromrichterverstärkung und mit T1 die Verzögerungszeit der Regelstrecke (z.B. durch einen vorhandenen Transformator, die Motorinduktivität und das Verhalten des Ankerstromreglers des Walzmotors) bezeichnet.

Ein dem Drehzahlregler eines realen Motors entsprechender PI-Regler 21, dem die Regelabweichung zwischen einem vorgegebenen Drehzahlsollwert WV und dem am Ausgang des Integrators 23 anstehenden Drehzahlistwert XV zugeführt ist, steht hier gleichzeitig als Erzeuger von Walz- und Beschleunigungsstrom. Eine getrennte Beschleunigungsaufschaltung ist nicht vorgesehen, kann jedoch ohne weiteres eingebaut werden. Dafür muß das Leitsollwertgeber-Modell (siehe Fig. 2) ein Beschleunigungssignal entsprechend den Walzdaten liefern. Die Proportional- und Integral-Parameter des PI-Reglers 21 entsprechen den Größen der Drehzahlregler in den Antriebsregelungen innerhalb der Walzstraße.

Ein Motorbelastungsmodell, das in Fig. 3 die negativ auf den Integrator 23 aufgeschaltete Größe D liefert, berücksichtigt, daß der Walzmotor durch die Walzgutverformungs- und Walzgutzugmomente belastet ist. Das Verformungsmoment ist proportional zum Verformungsvolumen (Eingangsdicke minus Ausgangsdicke mal Bandbreite) und zur entstandenen Walzkraft. Der Walzmotor wird vom Rückzug des Walzguts belastet und durch Vorzug des Walzguts entlastet. Die Differenz der beiden Züge wirkt als Walzgutzugmoment auf die Motorwelle. Die drei Größen Verformung, Rückzug und Vorzug müssen additiv steilheitsbegrenzt zum Motormodell hinzugefügt werden. Die Zuschaltung der Belastungsmodelle auf den negativen Eingang des Integrators 23 muß über ein Signal der verwendeten Walzgutverfolgung stattfinden. Die Belastung selbst muß zuerst die Walzgutverformung ohne Rückzug enthalten. Diese Verformung berechnet sich aus der Dickendifferenz zwischen ein- und auslaufender Walzgutdicke (Walzgutquerschnitt). Der einlaufende Walzgutquerschnitt eines Gerüsts ist der auslaufende Querschnitt des davorliegenden Gerüstes. Der einlaufende Querschnitt muß zu einem Walzgutsegment gehören. Eine Walzgutsegmentverfolgung muß daher die Walzgutquerschnitte speichern und walzgutgeschwindigkeitsabhängig transportieren (Walzgutsegmentmodell). Der Walzkraftanstieg bzw. die Belastung hat eine Steilheit, die durch ein Steilheitsbegrenzungselement simuliert werden kann. Sollte die Reibung der Stützwalzen zusätzlich noch nachgebildet werden, müßte ein Differenzierglied den Walzkraftanstieg erfassen und das Ausgangssignal dieses Gliedes additiv noch zusätzlich eingegeben werden.

Der Walzgutzug zwischen zwei Gerüsten ist das Integral der augenblicklichen Materialflußdifferenz, die in einem Walzspalt entsteht. Damit zwischen zwei Walzgerüsten ein Walzgutzug entstehen kann, muß mindestens einmal das eine Walzgerüst mehr Materialmenge verlangt haben, als das davorliegende Gerüst geliefert hat. Es gilt, daß der Wert aus$\frac{\text{∫ (Va - Ve) dt}}{\text{(He - Ha)}}$ mit He = Eingangsdicke, Ha = Ausgangsdicke, Ve = Einlaufsgeschwindigkeit, Va = Auslaufsgeschwindigkeit des Walzguts, direkt proportional zum Walzgutzug ist. Da aber das einlaufende Walzgut neu gestreckt werden muß, wird der erzeugende Walzgutzug vom einlaufenden Walzgut wieder entspannt. Das gesamte Verhalten entspricht in erster Näherung einer Kombination eines Integrators mit einem "Entladevorgang", der sich walzgutgeschwindigkeitsabhängig verhält. Als (hier nicht gezeigtes) Rechenmodell für eine Walzgutzugnachbildung kann ein Summierer verwendet werden, der zunächst die augenblickliche Massenflußdifferenz im Walzspalt berechnet. Nachträglich wird diese Massenflußdifferenz durch ein VZ1-Glied behandelt. Das VZ1-Glied beinhaltet die Kombination einer integralen und einer proportionalen Funktion, die genau der benötigten Nachbildungsfunktion entspricht. Zusätzlich wird für die Verstärkung (Entladecharakteristik) die Walzgutgeschwindigkeit, die absolute Verformung und für die Anstiegszeit die Walzgutdicke verwendet.

Um eine reale Beeinflussung der Verformung im Walzspalt und die zugehörige Auswirkung im nächsten Gerüst nachbilden zu können, werden die gewalzten Walzgutabschnitte dickenmäßig zweckmäßig für ein in Fig. 4 gezeigtes Walzgutverlaufsmodell in zwei Schieberegister 25, 26 eingegeben (A: Walzgutdicke Antriebsseite, B: Walzgutdicke Bedienungsseite). Die Genauigkeit der Abbildung hängt von der Anzahl der verwendeten Speicher in den Schieberegi-stern 25, 26 ab. Die Taktfrequenz für die jeweiligen Schieberegister wird aus den Walzgutgeschwindigkeiten abgeleitet. Z.B: es wird die Anstellung des Gerüstes G1 verfahren, und es entsteht eine entsprechende Walzgutdicke im Walzspalt des Gerüsts G1, die mit einer bestimmten Walzgutgeschwindigkeit VS in Richtung des Gerüsts G2 wandert. Der Abstand zwischen den Gerüsten G1 und G2 sei m. Die Durchlaufzeit bei maximaler Walzgutgeschwindigkeit VS ist dann$\text{t1 = m : VSmax.}$

Wenn die Schieberegister 25, 26 z.B. 22 Registeer besitzen, muß die gespeicherte Walzgutdicke in der Zeit t1 die Strecke m zurückgelegt haben bzw. durch alle 22 Register getaktet worden sein (A': Banddicke Antriebsseite nach Gerüstabstand, B': Banddicke Bedienungsseite nach Gerüstabstand). Das heißt bei einer maximalen Walzgutgeschwindigkeit VSmax muß in der Zeit t1:22 der gespeicherte Wert von einem Register zum anderen getaktet werden. Der entsprechende Zeittakt wird durch einen Integrator 24, dem die entsprechende Walzgutgeschwindigkeit VS vorgegeben wird und dessen Zeitkonstante mit Tn einstellbar ist, gewährleistet. Mit a ist in Fig. 4 ein Initialisierungssignal für die Schieberegister 25, 26 bezeichnet.

Ein (hier nicht gezeigtes) Walzspaltmodell stellt das Verhältnis zwischen Walzspaltgröße und Walzkraft dar. Die Walzkraft ist das Ergebnis einer absoluten und einer relativen Verformung des Walzguts, das einen Verformungswiderstand aufweist. Dieser Widerstand sinkt mit der Zunahme des Rückzuges und des Vorzuges und ist walzgutgeschwindigkeitsabhängig. Beim Anstechen der Walzgutspitze im Walzspalt entsteht ein Walzkraftanstieg. Der Walzkraftanstieg bei einer Walzspaltregelung unterscheidet sich von einer klassischen Anstellungsregelung. Die klassische Anstellung bildet den Walzspalt aus Verstellung der Anstellposition und Auffedern des Gerüstes. Die Walzspaltregelung erfaßt den Abstand der Arbeitswalzenzapfen und hält ihn konstant. Damit ist das Elastizitätsmodul kompensiert und braucht von der Walzgutzugoder Dickenregelung nicht nachgeregelt zu werden.

Bei einem Modell einer Anstellungsregelung kann die Anstellung eine elektromotorische, eine hydraulische Anstellungsregelung oder eine direkte Walzspaltregelung zur Voraussetzung haben. Jedes dieser Stellglieder verhält sich anders. Z.B. behält eine elektromotorische Anstellung bei Anstechen die Position und der Walzspalt ändert sich nur durch das Elastizitätsmodul des Gerüstes. Eine hydraulische Regelung geht beim Anstich kurzzeitig auseinander und regelt wieder auf die alte Postition, bleibt jedoch um die elastische Dehnung auseinander. Eine Walzspaltregelung geht beim Anstich auseinander und regelt theoretisch auf die gleiche Anstichöffnung unabhängig vom Elastizitätsmodul. Diese Abhängigkeiten müssen in den Modellen entsprechend den jeweiligen realen Gegebenheiten der Walzstraße eingebaut werden.

Selbstverständlich ist der zuvor beschriebene Betrieb einer mehrgerüstigen Walzstraße auch bei einer eingerüstigen Walzstraße durchführbar.

## Patentansprüche

1. Einrichtung zum Betrieb einer mehrgerüstigen Walzstraße, wobei die gesamte Walzstraße in den technologischen Zusammenhängen der einzelnen Gerüste in einem einzigen physikalischen Simulations-Modell (2) gegliedert nachgebildet ist, **dadurch gekennzeichnet,**
- **dass** das Simulations-Modell (2) mit einer zentralen Regelungsvorrichtung verbunden ist, die für die gesamte technologische Regelung der Walzstraße allein zum Einsatz kommt und die wahlweise einzelne Funktionen innerhalb jedes Gerüsts oder einzelner Gerüste entweder über Stellglieder der Walzstraße oder in entsprechenden Gliedern des Simulations-Modells (2) steuert,
- **dass** einzelne Glieder des Simulations-Modells (2) ausblendbar sind, und
- **dass** ausgeblendete Glieder des Simulations-Modells (2) durch Einblendung entsprechender Istwerte (reale Messgrößen) aus der Walzstraße ersetzt sind.

2. Einrichtung nach Anspruch 1, **dadurch gekennzeichnet, dass** dem Simulations-Modell (2) Sollwerte für die Eingangsdicke des Walzguts in die Walzstraße, die Walzspaltpositionen der einzelnen Gerüste, Geschwindigkeitswerte der Walzen der einzelnen Gerüste, Biegewerte der Walzen der einzelnen Gerüste sowie Walzgutverfolgungssignale für den Eintritt des Walzguts in bzw. den Austritt des Walzguts aus dem jeweiligen Walzspalt zur Verfügung stehen.

3. Einrichtung nach einem der Ansprüche 1 oder 2, **dadurch gekennzeichnet, dass** das Simulations-Modell (2) Istwerte für den Zug des Walzguts, die Walzkräfte, die Walzgeschwindigkeiten, die Biegewerte der Walzen, der Dickenabweichungen des Walzguts und der Ströme der Antriebe der einzelnen Gerüste abgibt.

4. Einrichtung nach einem der Ansprüche 1 bis 3, **dadurch gekennzeichnet, dass** das Simulations-Modell (2) als Nachbildungen mehrere oder sämtliche folgende Glieder umfasst, die walztechnologisch miteinander verbunden sind und an die zentrale Regelvorrichtung ihre Istwerte in Realzeitverhalten abgeben:
- Stromrichtergespeiste Walzmotoren mit ihrer Drehzahlregelung und ihrem Stromregelverhalten sowie mit zusätzlicher Verformung- und Bandzugbelastung unter Berücksichtigung gegenseitiger Lastbeeinflussung über das Walzgut.
- Walzkraftmodelle der Gerüste mit Einflüssen von Walzspalt, Walzgeschwindigkeit, Rück- und Vorzug und Vorverformung.
- Positionsregelungen der Anstellung und der Walzspaltregelung der Gerüste.
- Zugistwertbestimmung des Walzguts mit einer Materialflussverrechnung und Geschwindigkeitseinfluss.
- Walzgutlaufzeitnachbildung und -auswirkung auf Motorbelastung, Walzspalt und Zugistwert des Walzguts. Leitsollwertgeber mit einer Funktion "konstante Walzgutanfangs- und Walzgutendgeschwindigkeit".
- Arbeitswalzenbiegung.
- Handkorrekturen auf die Walzgeschwindigkeit.

5. Einrichtung nach einem der Ansprüche 1 bis 4, **dadurch gekennzeichnet, dass** im Simulations-Modell (2) jeder Motor der Walzstraße durch ein integrierendes, zwei Eingänge aufweisendes Glied nachgebildet ist, dessen einer Eingang ein dem elektrischen Drehmoment entsprechendes positiv bewertetes Signal und der andere Eingang ein dem mechanischen Gegendrehmoment entsprechendes, negativ bewertetes Signal aufnimmt und dessen Ausgang ein der Drehzahl des Motors entsprechendes Signal abgibt.

6. Einrichtung nach Anspruch 5, **dadurch gekennzeichnet, dass** bei der Aufschaltung des dem mechanischen Gegendrehmoment entsprechenden Signals das dem Verformungsvolumen des Walzguts proportionale Verformungsmoment und das Zugmoment des Walzguts steilheitsbegrenzt berücksichtigt sind.

7. Einrichtung nach Anspruch 6, **dadurch gekennzeichnet, dass** bei der Bildung des Verformungsmoments eine einer Walzspaltregelung oder einer Anstellungsregelung der Walzen entsprechende Größe aufgeschaltet ist.

8. Einrichtung nach einem der Ansprüche 6 oder 7, **dadurch gekennzeichnet, dass** das Verformungsvolumen von einer Walzgutsegmentverfolgung durch die Walzstraße für die einzelnen Gerüste gebildet ist.

9. Einrichtung nach Anspruch 8, **dadurch gekennzeichnet, dass** die Walzgutsegmentverfolgung durch ein Schieberegister gebildet ist, dessen Traktfrequenz aus der Walzgutgeschwindigkeit abgeleitet ist.

10. Einrichtung nach einem der Ansprüche 6 bis 9, **dadurch gekennzeichnet, dass** die Walzgutzugnachbildung durch ein die augenblickliche Massenflussdifferenz im Walzspalt ermittelndes Summierglied mit nachgeschaltetem Verzögerungsglied erster Ordnung gebildet ist.

11. Einrichtung nach einem der Ansprüche 1 bis 10, **dadurch gekennzeichnet, dass** im Simulations-Modell (2) eine auf einen Stromrichter wirkende, aus einer Drehzahlregelung mit unterlagerter Ankerstromregelung aufgebaute Regelung bei der Speisung der einzelnen Motoren der Walzstraße durch ein PI-Regelglied mit einem nachgeschalteten Verzögerungsglied erster Ordnung nachgebildet ist, wobei das Verzögerungsglied eine Verstärkung entsprechend dem Stromrichterverstärkungsfaktor und eine Verzögerungszeit entsprechend der Verzögerungszeit der nachgebildeten Regelstrecke aufweist.

12. Einrichtung nach einem der Ansprüche 1 bis 11, **dadurch gekennzeichnet, dass** die zentrale Regelvorrichtung mehrere oder sämtliche folgende Regelungen und Funktionen umfasst:
- Alle Dickenregelfunktionen für die einzelnen Gerüste mit einzelnen Dickenvorsteuerungen und Monitorregelungen.
- Walzkraftabhängige Walzgutzugsollwertadaption.
- Automatische Setupadaption (Setupoptimierung).
- Automatische Speicherung von verwendeten Sollwerten für einen Stichplanspeicher und walzgutlängenabhängige Erfassung von Messwerten für einen Prozessrechner.
- Biegeregelung (wenn Planmessung vorhanden) und Sollwertvorgabe für Arbeitswalzenbiegung mit Walzkraftadaption.
- Fließend umschaltbare Walzgutzugregelungen über Walzspalt und über Walzgeschwindigkeiten.
- Walzgutverfolgung für die Ein- und Ausfädelphase.
- Einfädel- und Ausfädeltechnologie mit automatischer Walzgutzugaufbau- und Walzgutzugabbauregelung; automatische Walzkraftentlastung.
- Halbautomatische Lastverteilung in den Gerüsten mit automatischer Anpassung der entsprechenden Dickensollwerte.
- Erfassung und Visualisierung aller walztechnologischen Messwerte und Walzzustände mit einem nach walztechnologischen Bedürfnissen aufgebauten Visualisierungsbild.
- Erfassung und Aufbereitung von Messwerten für eine graphische Auswertung.
- Serieller Datenaustausch mit einem Walzprogrammrechner (Stichplanspeicher und mathematisches Walzmodell).
- Serieller Datenaustausch mit Dickenmessgeräten.
- Serielle und parallele Kommunikation mit dem Simulations-Modell.
- Bildung von Zusatzwerten für die Stellglieder einer Anstellungsregelung, einer Geschwindigkeitsregelung der Walzmotoren und einer Arbeitswalzenbiegung.

## Claims

1. Device for the operation of a multiple-stand mill train, whereby the entire mill train is simulated in the technological contexts of the individual stands in a single physical simulation model (2), **characterised in that**
- the simulation model (2) is connected to a central control unit used exclusively for the entire technological control of the mill train and optionally controlling individual functions within each stand or individual stands either via actuators of the mill train or in corresponding elements of the simulation model (2),
- **in that** individual elements of the simulation model (2) can be blocked out, and
- **in that** blocked-out elements of the simulation model (2) are replaced by inserting corresponding actual values (real measured variables) from the mill train.

2. Device according to claim 1, **characterised in that** set values for the entry thickness of the rolling stock into the mill train, the roll nip positions of individual stands, speed values of the rolls of individual stands, bending values of the rolls of individual stands and rolling stock tracking signals for the entry of the rolling stock into the roll nip or its exit from the roll nip respectively are made available to the simulation model (2).

3. Device according to claim 1 or 2, **characterised in that** the simulation model (2) outputs actual values for the tension of the rolling stock, the rolling forces, the rolling speeds, the bending values of the rolls, the thickness variations of the rolling stock and the currents of the drives of individual stands.

4. Device according to any of claims 1 to 3, **characterised in that** the simulation model (2) includes as simulations some or all of the following elements connected to one another in terms of rolling technology and outputting their actual values in real-time behaviour to the central control unit:
- rectifier-fed rolling motors with their speed control and their current control behaviour and with additional deformation and front tension loading, taking account of mutual load effects across the rolling stock,
- rolling force models of the stands with effects of roll nip, rolling speed, return and forward traverse and pre-deformation,
- positional control of the adjustment and the roll nip control of the stands,
- actual tension value determination of the rolling stock with material flow calculation and speed effect,
- simulation of rolling stock running time and effect on motor load, roll nip and actual tension value of the rolling stock,
- set value transducer with a "constant rolling stock starting and finishing speed" function,
- working roll deflection,
- manual corrections of rolling speed.

5. Device according to any of claims 1 to 4, **characterised in that** in the simulation model (2) each motor of the mill train is simulated by an integrating element with two inputs, one of which receives a positively weighted signal corresponding to the electrical torque while the other receives a negatively weighted signal corresponding to the mechanical reaction torque, and the output of which transmits a signal corresponding to the speed of the motor.

6. Device according to claim 5, **characterised in that** the deformation moment proportional to the deformation volume of the rolling stock and the tension moment of the rolling stock are taken into account when blending in the signal corresponding to the mechanical reaction torque.

7. Device according to claim 6, **characterised in that** a variable corresponding to a roll nip control or an adjustment control of the rolls is blended in when producing the deformation moment.

8. Device according to claim 6 or 7, **characterised in that** the deformation volume is produced by rolling stock segment tracking through the mill train for individual stands.

9. Device according to claim 8, **characterised in that** the rolling stock segment tracking is produced by a shift register with a clock rate derived from the rolling stock speed.

10. Device according to any of claims 6 to 9, **characterised in that** the rolling stock simulation is produced by a summing element with a downstream delay element of the first order determining the momentary mass flow difference in the roll nip.

11. Device according to any of claims 1 to 10, **characterised in that** in the simulation model (2) a control function acting on a rectifier and built up from a speed control with cascading armature current control is simulated in the feed of the individual motors of the mill train by a PI control element with a downstream delay element of the first order, whereby the delay element features an amplification corresponding to the rectifier amplification factor and a delay time corresponding to the delay time of the simulated controlled system.

12. Device according to any of claims 1 to 11, **characterised in that** the central control unit incorporates some or all of the following controls and functions:
- all thickness control functions for individual stands with individual pilot control of thickness and individual monitor control,
- tension set value adaptation for the rolling stock in dependence on rolling force,
- automatic set-up adaptation (set-up optimisation),
- automatic storage of used set values for a roll pass schedule memory and determination of measured values for a process computer in dependence on rolling stock length,
- bending control (if level measurement provided) and determination of set values for working roll deflection with rolling force adaptation,
- continuously switchable rolling stock tension control via roll nip and rolling speeds,
- rolling stock tracking for loading and unloading phase,
- loading and unloading technology with automatic control of increase and decrease of rolling stock tension; automatic rolling force relief,
- semiautomatic load distribution in the stands with automatic adaptation of corresponding thickness set values,
- detection and visualisation of all measured values and rolling conditions in terms of rolling technology with a visualisation image created in accordance with the requirements of rolling technology,
- detection and editing of measured values for graphical evaluation,
- serial data exchange with a rolling programme computer (roll pass schedule memory and mathematical rolling model),
- serial data exchange with thickness measuring instruments,
- serial and parallel communication with the simulation model,
- production of additional values for the actuators of an adjustment control, a speed control of the rolling motors and a working roll deflection.

## Revendications

1. Dispositif pour faire fonctionner un train de laminoir à plusieurs cages, dans lequel l'ensemble du train de laminoir est reproduit dans un modèle de simulation (2) physique unique selon une articulation correspondant aux relations technologiques entre les différentes cages, **caractérisé en ce que**
- le modèle de simulation (2) est relié à un dispositif de régulation central qui assure seul l'ensemble de la régulation technologique du train de laminoir et qui commande au choix différentes fonctions à l'intérieur de chaque cage ou de cages individuelles, soit par le biais d'organes de réglage du train de laminoir, soit dans des éléments correspondants du modèle de simulation (2),
- des éléments individuels du modèle de simulation (2) peuvent être supprimés, et
- les éléments supprimés du modèle de simulation (2) sont remplacés par l'inclusion de valeurs réelles (grandeurs effectivement mesurées) correspondantes provenant du train de laminoir.

2. Dispositif selon la revendication 1, **caractérisé en ce que** le modèle de simulation (2) dispose de valeurs théoriques pour l'épaisseur d'entrée du produit à laminer dans le train de laminoir, les positions des emprises des différentes cages, les valeurs de vitesse des cylindres des différentes cages, les valeurs de flexion des cylindres des différentes cages ainsi que des signaux de suivi du produit laminé pour l'entrée du produit laminé dans, ou la sortie du produit laminé de, chaque emprise.

3. Dispositif selon l'une des revendications 1 ou 2, **caractérisé en ce que** le modèle de simulation (2) fournit des valeurs réelles pour la traction du produit laminé, les forces de laminage, les vitesses de laminage, les valeurs de flexion des cylindres, les écarts d'épaisseur du produit laminé et les intensités des entraînements des différentes cages.

4. Dispositif selon l'une des revendications 1 à 3, **caractérisé en ce que** le modèle de simulation (2) comprend en tant que représentations plusieurs ou la totalité des éléments suivants, qui sont reliés les uns aux autres conformément à la technologie de laminage et qui fournissent en temps réel au dispositif de régulation central leurs valeurs réelles :
- Moteurs de laminage alimentés par des convertisseurs statiques avec leur régulation de vitesse et leur profil de régulation de courant ainsi qu'avec les contraintes supplémentaires de déformation et traction de la bande en tenant compte de l'influence des charges réciproques par l'intermédiaire du produit laminé.
- Modèles de forces de laminage des cages avec influences de l'emprise, de la vitesse de laminage, des mouvements de retour et d'avance et de la prédéformation.
- Réglages de position du serrage et de l'ajustement de l'emprise des cages.
- Détermination de la valeur de traction réelle du produit laminé avec un calcul de flux de matière et de l'influence de la vitesse.
- Simulation du temps de passage du produit laminé et de ses effets sur la charge des moteurs, l'emprise et la valeur de traction réelle du produit laminé. Transmetteur de consigne avec une fonction "vitesse initiale et finale du produit laminé constante".
- Flexion des cylindres de travail.
- Corrections manuelles de la vitesse de laminage.

5. Dispositif selon l'une des revendications 1 à 4, **caractérisé en ce que**, dans le modèle de simulation (2), chaque moteur du train de laminoir est représenté par un élément intégrateur présentant deux entrées, dont l'une reçoit un signal de signe positif correspondant à un couple électrique et l'autre reçoit un signal de signe négatif correspondant à un couple antagoniste mécanique, et dont la sortie délivre un signal correspondant à la vitesse de rotation du moteur.

6. Dispositif selon la revendication 5, **caractérisé en ce que**, lors de la génération du signal correspondant au couple antagoniste mécanique, le moment de déformation proportionnel au volume de déformation du produit laminé et le moment de traction du produit laminé sont pris en compte avec une limitation de la raideur de pente.

7. Dispositif selon la revendication 6, **caractérisé en ce que**, lors de la formation du moment de déformation, une grandeur correspondant à un réglage d'emprise ou à un réglage de serrage des cylindres est générée.

8. Dispositif selon l'une des revendications 6 ou 7, **caractérisé en ce que** le volume de déformation est formé à partir du suivi d'un segment du produit laminé par le train de laminoir pour les différentes cages.

9. Dispositif selon la revendication 8, **caractérisé en ce que** le suivi d'un segment du produit laminé est formé par un registre à décalage dont la cadence est dérivée à partir de la vitesse du produit laminé.

10. Dispositif selon l'une des revendications 6 à 9, **caractérisé en ce que** la simulation du produit laminé est formée par un élément sommateur qui calcule la différence de débit massique instantanée dans l'emprise, avec un élément temporisateur du premier ordre monté en aval.

11. Dispositif selon l'une des revendications 1 à 10, **caractérisé en ce que**, dans le modèle de simulation (2), une régulation agissant sur un convertisseur statique, composée d'une régulation de vitesse de rotation en cascade avec une régulation du courant d'induit lorsque les différents moteurs du train de laminoir sont excités, est simulée par un élément de réglage PI avec un élément temporisateur du premier ordre monté en aval, l'élément temporisateur présentant une amplification correspondant au coefficient d'amplification du convertisseur statique et une temporisation correspondant à la temporisation du système asservi simulé.

12. Dispositif selon l'une des revendications 1 à 11, **caractérisé en ce que** le dispositif de régulation central comprend plusieurs ou l'ensemble des régulations et des fonctions suivantes :
- Toutes les fonctions de réglage d'épaisseur pour les différentes cages avec des commandes individuelles de préréglage d'épaisseur et de contrôle de moniteurs.
- Adaptation de la valeur théorique de traction du produit laminé en fonction de la force de laminage.
- Adaptation automatique du paramétrage (optimisation du paramétrage).
- Sauvegarde automatique des valeurs théoriques utilisées pour la mise en mémoire d'un plan d'échantillonnage et pour l'acquisition de valeurs de mesure en fonction de la longueur du produit laminé pour un calculateur de traitement.
- Réglage de flexion (lorsque des mesures planes sont disponibles) et fixation de valeurs théoriques pour la flexion des cylindres de travail avec adaptation de la force de laminage.
- Réglages commutables en continu de la traction du produit laminé par l'intermédiaire de l'emprise et des vitesses de laminage.
- Suivi du produit laminé pour la phase d'introduction et d'extraction.
- Technologie d'introduction et extraction avec réglage automatique de la croissance et de la décroissance de la traction sur le produit laminé ; relâchement automatique de la force de laminage.
- Répartition de charge semi-automatique dans les cages avec adaptation automatique des valeurs d'épaisseur théoriques correspondantes.
- Acquisition et visualisation de toutes les valeurs de mesures relatives à la technologie de laminage et de tous les états de laminage au moyen d'un écran de visualisation structuré selon les besoins de la technologie de laminage.
- Acquisition et traitement de valeurs de mesure pour une exploitation graphique.
- Echange de données en série avec un calculateur de programmes de laminage (mémorisation de plans d'échantillonnage et modèle mathématique de laminage).
- Echange de données en série avec des appareils de mesure d'épaisseur.
- Communication en série et en parallèle avec le modèle de simulation.
- Formation de valeurs supplémentaires pour les organes de réglage d'une commande de serrage, d'une régulation de vitesse des moteurs de laminage et d'une flexion des cylindres de travail.
